# EUROPÄISCHE PATENTSCHRIFT

(11) **EP 0 931 865 B1**
(45) Veröffentlichungstag und Bekanntmachung des Hinweises auf die Patenterteilung: **02.10.2002**
(21) Anmeldenummer: 98124097.1
(22) Anmeldetag: 18.12.1998
(51) Int. Cl.: D03D 47/30, D03D 51/34

(54) **Schussfadenstreck- und -detektiereinrichtung für Düsenwebmaschinen, insbesondere mit pneumatischem Schusseintrag**
Weft tensioning and detecting device for jet looms, particularly with pneumatic weft insertion
Dispositif de tension et de détection de la trame pour métiers à tisser à tuyères, en particulier avec insertion pneumatique de la trame

(30) Priorität: 22.01.1998 DE 19802254
(43) Veröffentlichungstag der Anmeldung: 28.07.1999
(73) Patentinhaber: LINDAUER DORNIER GESELLSCHAFT M.B.H, 88129 Lindau (DE)
(72) Erfinder: Scorl, Hans-Dieter, 88131 Lindau (DE); Köhnen, Ralf, 50935 Köln-Sulz (DE)

(56) Entgegenhaltungen:
- EP-A- 0 493 847
- EP-A- 0 645 485
- DE-C- 4 443 371

## Beschreibung

Die Erfindung betrifft eine Schußfadenstreck- und -detektiereinrichtung für Düsenwebmaschinen, insbesondere mit pneumatischem Schußeintrag, gemäß dem Oberbegriff des Anspruchs 1.

Aus der DE 44 43 371 C1 ist eine derartige Schußfadenstreck- und -detektiereinrichtung bekannt. In dieser Einrichtung ist ausgangsseitig jedes Fadenführungskanals eine separate Schußfadendetektiereinrichtung erforderlich, um einen in ein Webfach bzw. in den Schußfadeneintragskanal eines Webblattes nicht korrekt eingetragenen Schußfaden, z.B. einen Langschuß oder einen Schußplatzer, in einer ersten Anordnungsebene, die stromabwärts mit der Ebene des Schußfadeneintragkanals im Webblatt identisch ist, oder in einer zweiten Ebene, die nicht mit der Ebene des Schußfadeneintragkanals identisch ist, zu detektieren.

Aus dem US-Patent 5,226,458 ist eine Schußfadenstreckeinrichtung bekannt, die am Ausgang eines Webblattes angeordnet ist, und die, wie das Webblatt selbst, mit der Weblade einer Webmaschine mit pneumatischem Schußeintrag verbunden ist.
Die Einrichtung weist einen Schußfaden-Eingangsbereich auf, der stromabwärts in Schußeintragsrichtung einen in einer ersten Anordnungsebene liegenden Fadenführungskanal besitzt.
Im Eingangsbereich der Streckeinrichtung sind Vorkehrungen zum Strecken des Schußfadens getroffen und zwar in der Art zweier einander gegenüberliegender Öffnungen eines ersten und eines zweiten Strömungskanals, wobei der Luftstrom des ersten Strömungskanals zum zweiten Strömungskanal den in der ersten Anordnungsebene liegenden Fadenführungskanal quert.
Der zweite Strömungskanal bildet in einer zweiten Anordnungsebene einen zweiten Fadenführungskanal in der Streckeinrichtung aus.
Entsprechende Schußfadendetektiereinrichtungen zum Erkennen von Langschüssen oder Schußplatzem sind hier nicht dargestellt; für den Fachmann jedoch ist die Anordnung einer Detektiereinrichtung pro Fadenführungskanal selbstverständlich.

Eine Vorrichtung zum Strecken eines eingetragenen Schußfadens, insbesondere für eine Luftdüsenwebmaschine ist bekannt aus der WO 97/13017; die hierin offenbarte Vorrichtung ist jedoch nicht nach den Merkmalen gemäß Oberbegriff des Patentanspruchs 1 ausgebildet.

Aufgabe der Erfindung ist es, eine Schußfadenstreck- und -detektiereinrichtung mit zwei in unterschiedlichen Anordnungsebenen endenden Fadenführungskanälen derart auszubilden, daß beide Fadenführungskanäle mit weniger Aufwand gleichzeitig überwacht werden können.

Die Aufgabe wird erfindungsgemäß durch die Merkmale des Patentanspruchs 1 gelöst. Erfindungswesentlich ist danach, daß für beide Fadenführungskanäle gemeinsam eine Detektiereinrichtung zum Detektieren eines Schußfadens in Form eines Langschusses oder eines Schußplatzers vorgesehen ist, wobei die Detektiereinrichtung aus vorzugsweise opto-elektrischen Mitteln besteht und wobei die opto-elektrischen Mittel in einem im wesentlichen der ausgangsseitigen Struktur des Grundkörpers entsprechenden Träger angeordnet sind.
Die Detektiereinrichtung besteht dabei aus einem in der ersten Anordnungsebene angeordneten Strahlensender oder -empfänger, aus einem in der zweiten Anordnungsebene entsprechend angeordneten Strahlenempfänger oder -sender und aus einem den Abstand zwischen dem Strahlensender und dem Strahlenempfänger überbrückenden Strahlenübertragungsmittel.
Ausgestaltende Merkmale der Erfindung sind in den Unteransprüchen offenbart.

Die Erfindung wird nachstehend anhand eines in der Zeichnung dargestellten Ausführungsbeispiels erläutert.

Es zeigen:
- Figur 1: die Vorderansicht der Schußfadenstreck- und -detektiereinrichtung mit einem Fadenführungskanal in einer ersten und in einer zweiten Anordnungsebene,
- Figur 2: die Detektiereinrichtung mit einem Lichtleiter als Strahlenübertragungsmittel gem. der Linie A-A in Figur 1 in Verbindung mit einer Webmaschinensteuerung,
- Figur 3: die Detektiereinrichtung mit einem zentralen Strahlensender und einem je Detektionskanal vorhandenen Strahlenemfpänger gem. der Linie A-A in Figur 1,
- Figur 4: die Detektiereinrichtung mit einem zentralen Strahlenempfänger und einem je Detektionskanal vorhandenen Strahlensender gem. der Linie A-A in Figur 1,
- Figur 5: die Detektiereinrichtung mit Strahlensender und Strahlenempfänger und mit einem im Zwischenstück des Trägers vorhandenen Durchgangskanal gem. der Linie A-A in Figur 1.

In Figur 1 ist die als ein separates Bauteil 1 ausgebildete Schußfadenstreck- und -detektiereinrichtung an dem schußfadenaustrittsseitigen Ende des Webblattes 2 einer Luftdüsenwebmaschine angeordnet.
Das Webblatt 2 bildet einen Schußfadeneintragskanal 2a für den Eintragsvorgang des Schußfadens 3 aus.
Der Prozeß des Schußfadeneintragens in den Eintragskanal 2a und damit in das nicht dargestellte Webfach sowie die dazu eingesetzten technischen Mittel sind bekannt, so daß hierzu nähere Ausführungen nicht erforderlich sind.

Im schußfadenaustrittsseitigen Endbereich des Webblattes 2 ist in bekannter Weise eine erste Schußfadendetektiereinrichtung 4 integriert. Diese ist von opto-elektronischer Art.

Die erste Detektiereinrichtung 4 steht über Signalleitungen 4a, 4b mit der Webmaschinensteuerung 5 in Verbindung. Die Detektiereinrichtung 4 dient hier dazu, zu überwachen, ob der eingetragene Schußfaden 3 seine Sollänge erreicht hat und nicht etwa zu kurz ist.
Liegt ein sogenannter Kurzschuß vor, der Schußfaden 3 hat also nicht die erste Detektiereinrichtung 4 in einem vorgegebenen Zeitraum erreicht, dann wird der Webprozeß der Webmaschine unterbrochen.
In Schußrichtung "A" ist unmittelbar nach dem Webblatt 2 auf der das Webblatt 2 tragenden Weblade (nicht dargestellt) die mit den erfindungsgemäßen Merkmalen ausgebildete Detektiereinrichtung im Bauteil 1 angeordnet.
Das Bauteil 1 besteht hier aus einem Grundkörper 6, der in einer ersten Anordnungsebene 7 einen zum Schußfadeneintragskanal 2a vorzugsweise identisch ausgebildeten Fadenführungskanal 8 besitzt.
Im schußfadenseitigen Eingangsbereich des Grundkörpers 6 sind Vorkehrungen zum Strecken des Schußfadens 3 vorhanden. Diese Vorkehrungen bestehen aus einem im Grundkörper 6 unterhalb der Anordnungsebene 7 des Fadenführungskanals 8 vorhandenen Luftführungskanal 9, der etwa rechtwinklig in den Fadenführungskanal 8 mündet, und aus einem Luftführungskanal 10, dessen Eingang 10a oberhalb der Anordnungsebene 7 des Fadenführungskanals 8 liegt und zwar der Mündung 9a gegenüber.
Ein über die Luftzufuhrleitung 9b dem Luftführungskanal 9 gesteuert zugeführter Luftstrom quert den Fadenführungskanal 8 und lenkt dabei das Kopfteil des Schußfadens 3 aus der Schußeintragsrichtung "A" über den bogenförmigen Luftführungskanal 10 in den in einer zweiten Anordnungsebene 11 liegenden Fadenführungskanal 12, wodurch der Schußfaden 3 unter Aufrechterhaltung einer Luftströmung gestreckt wird.
Ausgangsseitig der Fadenführungskanäle 8, 12 ist eine Schußfadendetektierein-richtung 13 angeordnet; die in dem Grundkörper 6 über die symbolisch dargestellten Verbindungsmittel 14 montiert ist.
Die Detektiereinrichtung 13 besteht aus einem Träger 13a, in dem der Strahlensender 13b, der Strahlenempfänger 13c und das Strahlenübertragungsmittel 13d aufgenommen ist.
Der Träger 13a besitzt in einer ersten Anordnungsebene 15 und in einer zweiten Anordnungsebene 16 einen Detektionskanal 17 bzw. 18.

Die Anordnungsebenen 15, 16 der Detektionskanäle 17,18 sind dabei identisch mit der Lage der Anordnungsebenen 7, 11 der Fadenführungskanäle 8, 12.
Erfindungswesentlich ist nun, daß nicht für jeden Fadenführungskanal 8, 12, wie an sich bekannt, eine Detektiereinrichtung vorhanden ist, sondern daß beide Fadenführungskanäle
8, 12 von einer einzigen Detektiereinrichtung 13 überwacht werden.
Eine erste erfindungsgemäße Ausbildung der Detektiereinrichtung 13 zeigt am besten die Figur 2.
Der Träger 13a bildet in der ersten Anordnungsebene 15 einen Detektionskanal 17 und in der zweiten Anordnungsebene 16 einen Detektionskanal 18 aus. In jedem Detektionskanal
17, 18 ist peripher wahlweise ein Strahlensender 13b oder ein Strahlenempfänger 13c derart angeordnet, daß ein Schußplatzer durch Unterbrechen des vom Strahlensender 13b nach dem Strahlenempfänger 13c emittierten Strahls erkannt wird.
Zwischen beiden Kanälen 17, 18 besitzt der Träger 13a ein Zwischenstück 13e. In dem Zwischenstück 13e ist das Strahlenübertragungsmittel 13d aufgenommen, daß gem. der Figur 2 ein Lichtleiter ist. Dementsprechend ist hier der Strahlensender 13b ein Lichtstrahlensender, der über eine Signalleitung 13b' mit der Webmaschinensteuerung 5 verbunden ist. Der Strahlenempfänger 13c ist ein Lichtstrahlenempfänger, der ebenfalls über eine Signalleitung 13c' mit der Webmaschinensteuerung verbunden.

Eine zweite erfindungsgemäße Ausbildung der Detektiereinrichtung 13 zeigt die Figur 3. Hier ist in dem Zwischenstück 13e ein einziger Strahlensender 13b angeordnet, der zu jeweils einem peripher in den Detektionskanälen 17, 18 angeordneten Strahlenempfänger 13c Strahlen emittiert.

Eine dritte erfindungsgemäße Ausbildung der Detektiereinrichtung 13 zeigt die Figur 4. Hier ist in dem Zwischenstück 13e ein einziger Strahlenempfänger 13c angeordnet, der den von jeweils einem peripher in den Detektionskanälen 17, 18 angeordneten Strahlensender 13b emittierten Strahl empfängt.

Mit der erfindungsgemäßen Ausbildung der Detektiereinrichtung wird in vorteilhafter Weise erreicht, daß in zwei Anordnungsebenen verlaufende Schußfadenführungskanäle einer Schußfadenstreckeinrichtung lediglich eine Detektiereinrichtung erforderlich ist.

### ZEICHNUNGS-LEGENDE

- 01: Bauteil
- 02: Webblatt
- 02a: Eintragskanal
- 03: Schußfaden
- 04: Detektiereinrichtung
- 04a: Signalleitung
- 04b: Signalleitung
- 05: Webmaschinensteuerung
- 06: Grundkörper
- 07: erste Anordnungsebene
- 08: Fadenführungskanal
- 09: Luftführungskanal
- 09a: Mündung
- 09b: Luftzuführung
- 10: Luftführungskanal
- 10a: Eingang
- 11: zweite Anordnungsebene
- 12: Fadenführungskanal
- 13: Detektiereinrichtung
- 13a: Träger
- 13b: Strahlensender
- 13b': Signalleitung
- 13c: Strahlenempfänger
- 13c': Signalleitung
- 13d: Strahlenübertragungsmittel
- 13e: Zwischenstück
- 14: Verbindungsmittel
- 15: erste Anordnungsebene
- 16: zweite Anordnungsebene
- 17: Detektionskanal
- 18: Detektionskanal

- A: Schußeintragsrichtung
- x: Mittenabstand

## Patentansprüche

1. Schußfadenstreck- und -detektiereinrichtung für Düsenwebmaschinen, insbesondere mit pneumatischem Schußeintrag, bestehend aus einem Grundkörpe (6), in dem in einer ersten und in einer zweiten Anordnungsebene (7, 11) stromabwärts in Schußeintragsrichtung A jeweils ein Fadenführungskanal (8, 12) vorhanden ist, wobei zwischen dem Ausgang des einen Fadenführungskanals (8) und dem Ausgang des anderen Fadenführungskanals (12) ein definierter Mittenabstand x besteht, und wobei die Detektiervorrichtung (13) ausgangsseitig der Fadenführungskanäle angeordnet ist, **dadurch gekennzeichnet, daß** beiden Fadenführungskanälen (8,12) gemeinsam eine Detektiereinrichtung (13) zugeordnet ist,
- daß die Detektiereinrichtung (13) aus vorzugsweise opto-elektrischen Mitteln besteht, die in einem im wesentlichen der ausgangsseitigen Struktur des Grundkörpers (6) entsprechenden Träger (13a) angeordnet sind und
- daß die Detektiereinrichtung (13) aus einem Strahlen-Sender (13b), einem Strahlen-Empfänger (13c) und wenigstens einem zwischen dem Strahlen-Sender und dem Strahlen-Empfänger eingeordneten Strahlenübertragungsmittel (13d) besteht.

2. Einrichtung nach Anspruch 1, **dadurch gekennzeichnet, daß** der Träger (13a) in einer ersten und in einer zweiten Anordnungsebene (15,16) jeweils einen Detektionskanal (17;18) besitzt.

3. Einrichtung nach Anspruch 2, **dadurch gekennzeichnet, daß** die Anordnungsebenen (15,16) der Detektionskanäle (17,18) mit den Anordnungsebenen (7,11) der Fadenführungskanäle (8,12) identisch sind.

4. Einrichtung nach den Ansprüchen 1 bis 3, **dadurch gekennzeichnet, daß** der Querschnitt der Fadenführungskanäle (8,12) und der der Detektionskanäle (17,18) in Form und Größe im wesentlichen gleich ist.

5. Einrichtung nach Anspruch 1, **dadurch gekennzeichnet, daß** das Strahlenübertragungsmittel (13d) in einem zwischen den Detektionskanälen (17,18) gelegenen Zwischenstück (13e) des Trägers (13a) aufgenommen ist.

6. Einrichtung nach einem der Ansprüche 1 bis 5, **dadurch gekennzeichnet, daß** der Strahlensender (13b) oder der Strahlenempfänger (13c) wahlweise in dem ersten oder zweiten Detektionskanal (17,18) derart peripher angeordnet ist, daß ein zwischen Strahlensender (13b) und Strahlenempfänger (13c) vorhandener Strahlenfluß unterbrechbar ist.

7. Einrichtung nach Anspruch 1, **dadurch gekennzeichnet, daß** in dem Zwischenstück (13e) ein einziger Strahlensender (13b) angeordnet ist, zwischen dem und dem jeweils einen peripher in den Detektionskanälen (17,18) angeordneten Strahlenempfänger (13c) ein Strahlenfluß besteht.

8. Einrichtung nach Anspruch 1, **dadurch gekennzeichnet, daß** in dem Zwischenstück (13e) ein einziger Strahlenempfänger (13c) angeordnet ist, zwischen dem und dem jeweils einen peripher in den Detektionskanälen (17,18) angeordneten Strahlengeber (13b) ein Strahlenfluß besteht.

9. Einrichtung nach Anspruch 1, **dadurch gekennzeichnet, daß** in dem Zwischenstück (13e) ein vertikal verlaufender Durchgangskanal vorgesehen ist, der den Strahlenfluß zwischen dem peripher in den Detektionskanälen (17,18) angeordneten Strahlensender (13b) und Strahlenempfänger (13c) ermöglicht.

## Claims

1. Weft thread drawing and detecting device for jet looms, especially jet looms having pneumatic weft insertion, comprising a base member (6), in which a respective thread guide channel (8, 12) is present in a first and a second arrangement plane (7, 11) downstream in the weft thread insertion direction (A), wherein there is a defined centre to centre distance x between the output of the one thread guide channel (8) and the output of the other thread guide channel (12), and wherein the detecting device (13) is arranged on the output side of the thread guide channels, **characterised in that**
a common detecting device (13) is associated with the two thread guide channels (8, 12),
the detecting device (13) consists preferably of opto-electrical means that are arranged in a support (13a) substantially corresponding to the output side structure of the base member (6), and
the detecting device (13) consists of a beam emitter (13b), a beam receiver (13c) and at least one beam transmission means (13d) inserted between the beam emitter and the beam receiver.

2. A device according to Claim 1, **characterised in that** the support (13a) has a respective detection channel (17; 18) in a first and in a second plane of arrangement (15, 16).

3. A device according to Claim 2, **characterised in that** the arrangement planes (15, 16) of the detection channels (17, 18) are identical with the arrangement planes (7, 11) of the thread guide channels (8, 12).

4. A device according to Claims 1 to 3, **characterised in that** the cross-section of the thread guide channels (8, 12) and of the detection channels (17, 18) is substantially the same in shape and size.

5. A device according to Claim 1, **characterised in that** the beam transmission means (13d) is received in an intermediate section (13e) of the support (13a), disposed between the detection channels (17, 18).

6. A device according to any one of Claims 1 to 5, **characterised in that** the beam emitter (13b) or the beam receiver (13c) is arranged peripherally either in the first or the second detection channel (17, 18) such that a beam flow existing between beam emitter (13b) and beam receiver (13c) is interruptible.

7. A device according to Claim 1, **characterised in that** a single beam emitter (13b) is arranged in the intermediate section (13e), between which beam emitter and the respective beam receiver (13c) arranged peripherally in the detection channels (17, 18) there exists a beam flow.

8. A device according to Claim 1, **characterised in that** a single beam receiver (13c) is arranged in the intermediate section (13e), between which beam receiver and the respective beam emitter (13b) arranged peripherally in the detection channels (17, 18) there exists a beam flow.

9. A device according to Claim 1, **characterised in that** a vertically extending through-channel is provided in the intermediate section (13e), which through-channel permits the beam flow between the beam emitter (13b) arranged peripherally in the detection channels (17, 18) and the beam receiver (13c).

## Revendications

1. Dispositif de tension et de détection de la trame pour métiers à tisser à tuyères, en particulier avec insertion pneumatique de la trame, comprenant un corps de base (6) dans lequel un conduit de guidage du fil (8, 12) est prévu dans un premier et dans un deuxième plan d'implantation (7, 11) en aval dans le sens d'insertion de la trame A, moyennant quoi un entraxe défini x existe entre la sortie d'un conduit de guidage du fil (8) et la sortie de l'autre conduit de guidage du fil (12) et moyennant quoi le dispositif de détection (13) est installé du côté de la sortie des conduits de guidage du fil, **caractérisé en ce qu'**un dispositif de détection (13) commun est attribué aux deux conduits de guidage du fil (8, 12), **en ce que** le dispositif de détection (13) comporte de préférence des moyens opto-électriques qui sont disposés dans un support (13a) essentiellement adapté à la structure côté sortie du corps de base (6) et **en ce que** le dispositif de détection (13) comprend un émetteur de rayons (13b), un récepteur de rayons (13c) et au moins un moyen de transmission des rayons (13d) disposé entre l'émetteur de rayons et le récepteur de rayons.

2. Dispositif selon la revendication 1, **caractérisé en ce que** le support (13a) est pourvu d'un conduit de détection (17 ; 18) dans un premier et dans un deuxième plan d'implantation (15, 16).

3. Dispositif selon la revendication 2, **caractérisé en ce que** les plans d'implantation (15, 16) des conduits de détection (17; 18) sont identiques aux plans d'implantation (7, 11) des conduits de guidage du fil (8, 12).

4. Dispositif selon les revendications 1 à 3, **caractérisé en ce que** la section des conduits de guidage du fil (8, 12) et celle des conduits de détection (17, 18) sont de forme et de taille essentiellement identiques.

5. Dispositif selon la revendication 1, **caractérisé en ce que** le moyen de transmission des rayons (13d) est logé dans une pièce intermédiaire (13e) du support (13a) placé entre les conduits de détection (17, 18).

6. Dispositif selon les revendications 1 à 5, **caractérisé en ce que** l'émetteur de rayons (13b) ou le récepteur de rayons (13c) est installé au choix dans le premier ou dans le deuxième conduit de détection (17, 18) de manière périphérique pour pouvoir interrompre un flux de rayons présent entre l'émetteur de rayons (13b) et le récepteur de rayons (13c).

7. Dispositif selon la revendication 1, **caractérisé en ce qu'**un seul émetteur de rayons (13b) est installé dans la pièce intermédiaire (13e), entre lequel et le récepteur de rayons (13c) disposé de manière périphérique dans les conduits de détection (17, 18) se produit un flux de rayons.

8. Dispositif selon la revendication 1, **caractérisé en ce qu'**un seul récepteur de rayons (13c) est installé dans la pièce intermédiaire (13e), entre lequel et l'émetteur de rayons (13b) disposé de manière périphérique dans les conduits de détection (17, 18) se produit un flux de rayons.

9. Dispositif selon la revendication 1, **caractérisé en ce qu'**un conduit de passage s'étendant verticalement est prévu dans la pièce intermédiaire (13e) qui permet le flux de rayons entre l'émetteur de rayons (13b) disposé de manière périphérique dans les conduits de détection (17, 18) et le récepteur de rayons (13c).
